# EUROPÄISCHE PATENTSCHRIFT

(11) **EP 4 105 423 B1**
(45) Veröffentlichungstag und Bekanntmachung des Hinweises auf die Patenterteilung: **25.09.2024**
(21) Anmeldenummer: 22174357.8
(22) Anmeldetag: 19.05.2022
(51) Int. Cl.: E05D 15/26, E05D 15/06, E05D 15/58

(54) **SCHARNIERVORRICHTUNG UND FALTSCHIEBELADEN DAMIT**
HINGE DEVICE AND BI-FOLD SHUTTER USING THE SAME
DISPOSITIF CHARNIÈRE ET VOLET COULISSANT PLIABLE CORRESPONDANT

(30) Priorität: 15.06.2021 CH 6922021
(43) Veröffentlichungstag der Anmeldung: 21.12.2022
(73) Patentinhaber: Griesser Holding AG, 8355 Aadorf (CH)
(72) Erfinder: Jacob, Daniel, 8355 Aadorf (CH)
(74) Vertreter: Gachnang AG Patentanwälte

(56) Entgegenhaltungen:
- EP-A1- 3 075 938
- EP-A1- 3 315 700
- CH-A5- 690 504
- DE-U1- 202011 005 605

## Beschreibung

Die Erfindung betrifft Scharniervorrichtungen nach dem Oberbegriff von Anspruch 1 und Faltschiebeläden mit diesen Scharniervorrichtungen.

EP 3 315 700 A1 und EP 3 075 938 A1 beschreiben Verschluss-Teilflächen, von denen eine aufschwenkbar und mindestens eine verschiebbar und aufschwenkbar ist. Die Scharniervorrichtungen weisen zum Miteinander-Verbinden einen Bolzen und eine Bohrung sowie zum Fixieren ein orthogonal zur Bolzenachse in eine Ausnehmung des Bolzens einführbares Verriegelungselement auf. Das Verriegelungselement wird von einer Platte in die Ausnehmung geschoben.

Zum Verschliessen und Freigeben von Gebäudeöffnungen werden Faltschiebelösungen eingesetzt. Benachbarte Ladenelemente bzw. Flügelelemente von Faltschiebelösungen sind um vertikale Achsen schwenkbar miteinander verbunden, wobei Scharniervorrichtungen oben und unten in horizontalen Führungsprofilen bzw. Schienen verschiebbar gelagert sind.

Die Scharniervorrichtung umfasst ein Lagerteil für eine Schwenklagerung eines Ladenelementes oder zweier Ladenelemente eines Faltschiebeladens. Die Scharniervorrichtung erstreckt sich entlang einer Längsachse und umfasst eine Führungseinrichtung, welche so in ein Führungsprofil des Faltschiebeladens einsetzbar ist, dass die Längsachse der Scharniervorrichtung parallel zu einer Führungsachse des Führungsprofils ausgerichtet ist und die Scharniervorrichtung in Richtung der Führungsachse verschiebbar ist.

CH 690 504 A5 beschreibt Flügelelemente, die mit oberen Scharniervorrichtungen schwenk- und verschiebbar in einem oberen Führungsprofil gehalten sind. Die oberen Scharniervorrichtungen umfassen relativ zu ihrer Verschiebungsrichtung auf beiden Seiten um horizontale Achsen drehende Tragrollen, die je auf einer von zwei beidseits der Längsöffnung des Führungsprofils ausgebildeten horizontalen Rollflächen aufliegen. Zwischen den Tragrollen der beiden Seiten umfassen die oberen Scharniervorrichtungen um vertikale Achsen drehende Führungsrollen, die zwischen vertikalen Führungsflächen des oberen Führungsprofils geführt sind. In einem unteren Führungsprofil sind untere Scharniervorrichtungen verschiebbar angeordnet. Die unteren Scharniervorrichtungen umfassen um vertikale Achsen drehende Führungsrollen, die zwischen vertikalen Führungsflächen des unteren Führungsprofils geführt sind.

Wenn die Flügelelemente in der Offenstellung von den Führungsprofilen weg stehen, so kommen benachbarte Scharniervorrichtungen in gegenseitigen Kontakt. Um benachbarte obere Scharniervorrichtungen in gegenseitigem Kontakt zu halten, umfassen die oberen Scharniervorrichtungen gemäss CH 690 504 A5 aneinander federnd einrastende Halteeinrichtungen. Solche Halteeinrichtungen sind auch aus DE 20 2011 005 605 U1 bekannt.

Es hat sich nun gezeigt, dass von den Führungsprofilen wegstehende Flügelelemente so grossen Windkräften ausgesetzt sein können, dass mit den Flügelelementen verbundene Scharniervorrichtungen aus zumindest einem der Führungsprofile herausgerissen werden. Dies führt zu unerwünschten Beschädigungen an den Flügelelementen, den Scharniervorrichtungen und/oder an den Führungsprofilen. Wenn die Flügelelemente Gebäudeöffnungen in höheren Stockwerken abdecken, so besteht die Gefahr, dass hohe Windkräfte aufgrund von Turbulenzen und zeitlichen Variationen mit Überdrehkräften in wechselnder Richtung auf die Flügelelemente wirken. Dabei können Scharniervorrichtungen mit Flügelelementen von den Führungsprofilen gelöst werden, was bei herunterfallenden Teilen zu einer Gefährdung von im Aussenraum befindlichen Personen führen kann.

Die erfindungsgemässe Aufgabe besteht nun darin eine Lösung zu finden, bei der die Flügelelemente bzw. die Ladenelemente eines Faltschiebeladens in der Offenstellung höheren Windkräften standhalten.

Diese Aufgabe wird durch eine Scharniervorrichtung mit den Merkmalen des Anspruchs 1 und durch einen Faltschiebeladen nach Anspruch 10 gelöst. Die abhängigen Ansprüche beschreiben alternative bzw. vorteilhafte Ausführungsvarianten, welche weitere Aufgaben lösen.

Im Rahmen eines ersten erfinderischen Schrittes wurde erkannt, dass die von starken Winden bewirkten Überdrehkräfte zuerst bei denjenigen Scharniervorrichtungen Beschädigungen bewirken, die lediglich um vertikale Achsen drehende Führungsrollen umfassen.

Im Rahmen eines zweiten erfinderischen Schrittes wurde erkannt, dass Scharniervorrichtungen mit lediglich um vertikale Achsen drehenden Führungsrollen im Führungsprofil soweit beweglich sind, dass ihre jeweiligen Längsachsen relativ zur Führungsachse des Führungsprofils bei starken Winden Schwingbewegungen ausführen. Selbst wenn benachbarte Scharniervorrichtungen aneinander federnd einrastende Halteeinrichtungen umfassen, treten die zur Beschädigung führenden Schwingbewegungen auf. Dies liegt daran, dass federnd einrastende Halteeinrichtungen beim Schliessen und Öffnen mit einer kleinen Kraft einrastbar und ausrastbar sein müssen.

Im Rahmen eines dritten erfinderischen Schrittes wurde erkannt, dass die Widerstandsfähigkeit gegen Überdrehkräfte erhöht werden kann, ohne dass die für das Öffnen und Schliessen eines Faltschiebeladens nötigen Kräfte erhöht werden. Dazu wird an jeder Scharniervorrichtung mindestens ein männliches oder ein weibliches Kopplungselement einer in Richtung der Längsachse zusammensteckbaren Steckvorrichtung ausgebildet. Das männliche Kopplungselement und das weibliche Kopplungselement der Steckvorrichtung sind so aneinander angepasst, dass die zusammengesteckten Kopplungselemente von zusammengeführten Scharniervorrichtungen die Längsachsen der Scharniervorrichtungen in paralleler Ausrichtung fixieren und dabei Relativbewegungen quer zu den Längsachsen zwischen den Scharniervorrichtungen im Wesentlichen verhindern.

Im geöffneten Zustand eines erfindungsgemässen Faltschiebeladens sind die zusammengeschobenen Scharniervorrichtungen mit den Steckvorrichtungen über ihre gesamte Ausdehnung so versteift, dass vom Wind erzeugte Überdrehkräfte über die gesamte Ausdehnung der zusammengeschobenen Scharniervorrichtungen an das Führungsprofil übertragen werden. Die pro Länge des Führungsprofils übertragenen Kräfte sind bei der Übertragung über mindestens zwei steif miteinander verbundene Scharniervorrichtungen maximal halb so gross, wie wenn gleiche Überdrehkräfte über die Länge einer einzelnen Scharniervorrichtungen übertragen werden.

Ein vorteilhaftes männliches Kopplungselement umfasst einen Bolzen und ein vorteilhaftes weibliches Kopplungselement umfasst eine Bohrung, wobei der Querschnitt des Bolzens dem Querschnitt der Bohrung entspricht und die Längsachsen des Bolzens und der Bohrung parallel zur Längsachs der Scharniervorrichtung verlaufen.

Erfindungsgemäß sind zumindest bei einer ersten, quer zur Längsachse verlaufenden Seitenfläche der Scharniervorrichtung das männliche oder weibliche Kopplungselement und das mindestens eine Halteelement quer zur Längsachse zueinander versetzt angeordnet.

Bei einem Faltschiebeladen mit mindestens drei Scharniervorrichtungen umfasst mindestens eine Scharniervorrichtung sowohl ein männliches als auch ein weibliches Kopplungselement, wobei diese beiden Kopplungselemente bei in Richtung der Längsachse voneinander abgewandten Enden der Scharniervorrichtung angeordnet sind. Eine Scharniervorrichtung, die nur mit einer einzelnen anderen Scharniervorrichtung in Kontakt gelangen kann, umfasst nur ein männliches oder nur ein weibliches Kopplungselement. Bei einem Faltschiebeladen mit mindestens drei Scharniervorrichtungen sind die beiden seitlich freistehenden Scharniervorrichtungen mit genau einem Kopplungselement und die mindestens eine dazwischen angeordneten Scharniervorrichtungen mit zwei Kopplungselementen ausgebildet.

Bei Scharniervorrichtungen, die beim Öffnen und Schliessen des Faltschiebladens verschoben werden, umfassen die Führungseinrichtungen zwei Führungsrollen, welche in Richtung der Längsachse versetzt angeordnet sind. Eine verschiebbar an einem Ende eines Faltschiebeladens angeordnete Scharniervorrichtung umfasst vorzugsweise einen Eingriffsarm, der zumindest einen vorstehenden Bereich zum Hintergreifen eines Randes einer ins Führungsprofil führenden Längsöffnung aufweist. Dieser Eingriffsarm reduziert die Gefahr, dass starke windinduzierte Kräfte die Scharniervorrichtung aus dem Führungsprofil reissen.

Wenn Faltschiebeläden auf einer Seite einer Gebäudeöffnung fixiert sind, so weist die dort angeordnete Scharniervorrichtung eine Festsetzeinrichtung auf, mit der die Scharniervorrichtung am Führungsprofil fixierbar ist.

Bei einer vorteilhaften Ausführungsform ist das Lagerteil für die Schwenklagerung eines Ladenelementes am freien Ende eines relativ zur Längsachse der Scharniervorrichtung seitlich vorstehenden Trägers ausgebildet. Der Träger steht so weit vor, dass das am Lagerteil gelagerte Ladenelement in einer Lage parallel zum Führungsprofil in einem Abstandsbereich zwischen dem Führungsprofil und dem Lagerteil Platz findet und sich somit in vertikaler Richtung über das Führungsprofil erstrecken kann.

Ein einfaches Lagerteil ist als durch den Träger führende Öffnung ausgebildet, die einen Bolzen eines Beschlags für die Schwenklagerung eines Ladenelementes oder zweier Ladenelemente aufnehmbar macht.

Anhand einiger Figuren wird die Erfindung im Folgenden näher beschrieben. Dabei zeigen
- Figur 1: eine perspektivische Darstellung einer Gebäudeöffnung mit einem Faltschiebeladen in einer ersten Offenstellung,
- Figur 2: eine perspektivische Darstellung der Gebäudeöffnung mit dem Faltschiebeladen in einer zweiten Offenstellung,
- Figur 3: ein Ausschnitt aus einer perspektivischen Darstellung des Faltschiebeladen mit den in einem unteren Führungsprofil angeordneten Scharniervorrichtungen,
- Figur 4: eine Draufsicht auf den Ausschnitt gemäss Fig. 3,
- Figur 5: eine perspektivische Darstellung der Scharniervorrichtungen des in den Figuren 3 und 4 dargestellten Ausschnitts, und
- Figur 6: eine Seitenansicht des in den Figuren 3 und 4 dargestellten Ausschnitts.

Die Figuren 1 bis 4 zeigen einen Faltschiebeladen 1, der an einer Gebäudeöffnung 2 angeordnet ist. Benachbarte Ladenelemente 3 des Faltschiebeladens 1 sind über Schwenkverbindungen 4 um vertikale Achsen schwenkbar miteinander verbunden. Bei den von den Schwenkverbindungen 4 abgewandten Seiten der Ladenelemente 3 sind diese mit Scharniervorrichtungen 5 in horizontalen Führungsprofilen 6 gelagert. Die Führungsprofile 6 sind an der Unterseite und an der Oberseite der Gebäudeöffnung 2 angeordnet.

Jede Scharniervorrichtungen 5 umfasst ein Lagerteil 7 für eine Schwenklagerung eines Ladenelementes 3 oder zweier Ladenelemente 3 des Faltschiebeladens 1. Jede Scharniervorrichtung 5 erstreckt sich entlang einer Längsachse und umfasst eine Führungseinrichtung 8, welche so in ein Führungsprofil 6 einsetzbar ist, dass die Längsachse der Scharniervorrichtung 5 parallel zu einer Führungsachse des Führungsprofils 6 ausgerichtet ist.

In der dargestellten Ausführungsform sind die Lagerteile 7 als Öffnungen in der Scharniervorrichtung 5 ausgebildet.

Diese Öffnungen erstrecken sich bei den Scharniervorrichtungen 5, die in ein Führungsprofil 6 eingesetzt sind, in vertikaler Richtung. In diese Öffnungen sind Achsbolzen 9 eingesetzt. An den Achsbolzen 9 sind Verbindungsbeschläge 10 bzw. Bänder schwenkbar gelagert. Jeder Verbindungsbeschlag 10 ist mit einem Ladenelement 3 verbunden. Die bevorzugten Bänder sind gegenüber den bisher verwendeten Bändern verstärkt ausgebildet. Insbesondere weisen sie eine grössere Mächtigkeit auf und ihre den Achsbolzen 9 umgreifenden Hülsenbereiche erstrecken sich über einen grösseren Längsbereich des Achsbolzens 9. Mit diesen Verstärkungen können höhere Windbelastungen aufgenommen werden
Wenn die Scharniervorrichtungen 5 eines Faltschiebeladens 1 in die zugeordneten Führungsprofile 6 eingesetzt sind und der Faltschiebeladen 1 in einer geschlossenen Stellung zumindest einen Bereich der Gebäudeöffnung 2 abdeckt, so sind die grossen Oberflächen der Ladenelemente 3 im Wesentlichen parallel zu einer Ebene ausgerichtet, welche die Führungsachsen der beiden Führungsprofile 6 umfasst. Zwischen den Lagerteilen 7 von benachbarten Scharniervorrichtungen 5 sind maximale Abstände ausgebildet, welche der Breite der Ladenelemente 3 entsprechen.

In der in den Figuren 1 bis 4 dargestellten Offenstellung sind die Abstände zwischen den Lagerteilen 7 benachbarter Scharniervorrichtungen 5 minimal. Die Scharniervorrichtungen 5 umfassen je mindestens ein Halteelement 11. Einander zugeordnete Halteelemente 11 benachbarter Scharniervorrichtungen 5 bilden eine in Richtung der Längsachse federnd einrastbare Halteeinrichtung. Bei den aneinander eingerasteten Halteelementen 11 umgreift ein klammerförmiges Halteelement 11 ein o-förmiges Halteelement 11. Mindestens eines der beiden Haltelemente 11 ist elastisch federnd ausgebildet, so dass die zum Schliessen und Öffnen des Faltschiebeladens 1 vorgesehenen Kräfte genügen, um das federnde Einrasten und Ausrasten zu erzielen.

Die Stabilität von im offenen Zustand miteinander verbundenen Scharniervorrichtungen 5, bzw. der von diesen getragenen Ladenelemente 3, wird erhöht durch in Richtung der Längsachse zusammensteckbare Steckvorrichtung. Jede Steckvorrichtung umfasst bei den beiden verbundenen Scharniervorrichtungen 5 je mindestens ein männliches oder ein weibliches Kopplungselement 12 bzw. 13 einer in Richtung der Längsachse zusammensteckbaren Steckvorrichtung. Das männliche und das weibliche Kopplungselement 12 bzw. 13 der Steckvorrichtung sind so aneinander angepasst, dass die zusammengesteckten Kopplungselemente 12 bzw. 13 die Längsachsen der miteinander verbundenen Scharniervorrichtungen 5 in paralleler Ausrichtung fixieren und dabei Relativbewegungen quer zu den Längsachsen zwischen den Scharniervorrichtungen 5 verhindern. Vorzugsweise umfasst das männliche Kopplungselement einen Bolzen und das weibliche Kopplungselement eine Bohrung, wobei der Querschnitt des Bolzens dem Querschnitt der Bohrung entspricht
Zumindest bei einer quer zur Längsachse verlaufenden Seitenfläche der Scharniervorrichtung 5 sind das männliche oder weibliche Kopplungselement 12 oder 13 und das mindestens eine Halteelement 11 quer zur Längsachse zueinander versetzt angeordnet.

Fig. 5 zeigt drei verschiedene Ausführungen der Scharniervorrichtungen 5. Diese drei Ausführungen ermöglichen den Aufbau aller gewünschten Faltschiebeläden 1. Eine in Fig. 5 links dargestellte Ausführungsform wird bei einem ersten Ende, eine rechts dargestellte Ausführungsform bei einem zweiten Ende und die in der Mitte dargestellte Ausführungsform mindestens einmal dazwischen an einem Faltschiebeladen 1 angeordnet.

Jeder Faltschiebeladen 1 umfasst mindestens zwei Ladenelemente 3 und entsprechend bei einem Führungsprofil 6 mindestens zwei Scharniervorrichtungen 5. Wenn es nur die Steckverbindung zwischen zwei Scharniervorrichtungen 5 gibt, umfasst eine Scharniervorrichtungen 5 nur ein männliches Kopplungselement 12 und die andere nur ein weibliches Kopplungselement 13.

Beim auf den Figuren 1 bis 4 dargestellten Faltschiebeladen 1 mit drei Scharniervorrichtungen 5 umfasst die mittlere Scharniervorrichtung 5 sowohl ein männliches als auch ein weibliches Kopplungselement 12 bzw. 13, wobei diese beiden Kopplungselemente 12 bzw. 13 bei in Richtung der Längsachse voneinander abgewandten Enden der Scharniervorrichtung 5 angeordnet sind. Die beiden seitlich angeordneten Scharniervorrichtungen 5 sind nur je bei derjenigen Seitenfläche mit einem Kopplungselement 12, 13 versehen, welche einer Scharniervorrichtungen 5 zugewandt ist.

Bei Scharniervorrichtungen 5, die beim Öffnen und Schliessen des Faltschiebladens 1 verschoben werden, umfassen die Führungseinrichtungen 8 zwei Führungsrollen 14, welche in Richtung der Längsachse zueinander versetzt angeordnet sind.

Eine in Fig. 5 und 6 dargestellte, verschiebbar an einem Ende eines Faltschiebeladens 1 angeordnete Scharniervorrichtung 5 umfasst vorzugsweise einen Eingriffsarm 15, der zumindest einen vorstehenden Bereich 16 zum Hintergreifen eines Randes 17 einer ins Führungsprofil 6 führenden Längsöffnung 18 aufweist. Dieser Eingriffsarm 15 reduziert die Gefahr, dass starke windinduzierte Kräfte die Scharniervorrichtung 5 aus dem Führungsprofil 6 reissen.

Wenn der Faltschiebeladen 1 auf einer Seite einer Gebäudeöffnung 2 fixiert ist, so weist die dort angeordnete Scharniervorrichtung 5 eine Festsetzeinrichtung 19 auf, mit der die Scharniervorrichtung 5 am Führungsprofil 6 fixierbar ist.

Bei der dargestellten Ausführungsform ist das Lagerteil 7 vorzugsweise am freien Ende eines relativ zur Führungseinrichtung 8 seitlich vorstehenden Trägers 20 ausgebildet. Der Träger 20 steht soweit vor, dass das am Lagerteil 7 gelagerte Ladenelement 3 in einer Lage parallel zum Führungsprofil 6 in einem Abstandsbereich zwischen dem Führungsprofil 6 und dem Lagerteil 7 Platz findet und sich somit in vertikaler Richtung über das Führungsprofil 6 erstrecken kann.

## Patentansprüche

1. Scharniervorrichtung (5) mit einem Lagerteil (7) für eine Schwenklagerung eines Ladenelementes (3) oder zweier Ladenelemente (3) eines Faltschiebeladens (1), wobei sich die Scharniervorrichtung (5) entlang einer Längsachse erstreckt, mindestens ein Halteelement (11) einer in Richtung der Längsachse federnd einrastbaren Halteeinrichtung aufweist, wobei die Halteeinrichtung benachbarte Scharniervorrichtungen (5) des Faltschiebeladens (1) in gegenseitigem Kontakt haltbar macht, und eine Führungseinrichtung (8) umfasst, welche so in ein Führungsprofil (6) des Faltschiebeladens (1) einsetzbar ist, dass die Längsachse der Scharniervorrichtung (5) parallel zu einer Führungsachse des Führungsprofils (6) ausgerichtet ist, wobei die Scharniervorrichtung (5) mindestens ein männliches oder ein weibliches Kopplungselement (12, 13) einer in Richtung der Längsachse zusammensteckbaren Steckvorrichtung aufweist, wobei das männliche und das weibliche Kopplungselement (12, 13) der Steckvorrichtung so aneinander angepasst sind, dass die zusammengesteckten Kopplungselemente (12, 13) von zusammengeführten Scharniervorrichtungen (5) die Längsachsen der Scharniervorrichtungen (5) in paralleler Ausrichtung fixieren und dabei Relativbewegungen quer zu den Längsachsen zwischen den Scharniervorrichtungen (5) verhindern, **dadurch gekennzeichnet, dass** zumindest bei einer ersten, quer zur Längsachse verlaufenden Seitenfläche der Scharniervorrichtung (5) das männliche oder weibliche Kopplungselement (12, 13) und das mindestens eine Halteelement (11) quer zur Längsachse zueinander versetzt angeordnet sind.

2. Scharniervorrichtung (5) nach Anspruch 1, **dadurch gekennzeichnet, dass** das männliche Kopplungselement (12) einen Bolzen und das weibliche Kopplungselement (13) eine Bohrung umfasst, wobei der Querschnitt des Bolzens dem Querschnitt der Bohrung entspricht.

3. Scharniervorrichtung (5) nach einem der Ansprüche 1 oder 2, **dadurch gekennzeichnet, dass** die Scharniervorrichtung (5) sowohl ein männliches als auch ein weibliches Kopplungselement (12, 13) umfasst, wobei diese beiden Kopplungselemente (12, 13) bei in Richtung der Längsachse voneinander abgewandten Enden der Scharniervorrichtung (5) angeordnet sind.

4. Scharniervorrichtung (5) nach einem der Ansprüche 1 oder 2, **dadurch gekennzeichnet, dass** die Scharniervorrichtung (5) nur ein männliches oder nur ein weibliches Kopplungselement umfasst.

5. Scharniervorrichtung (5) nach einem der Ansprüche 1 bis 4, **dadurch gekennzeichnet, dass** die Führungseinrichtung (8) zwei Führungsrollen (14) umfasst, welche in Richtung der Längsachse versetzt angeordnet sind.

6. Scharniervorrichtung (5) nach einem der Ansprüche 1 bis 5, **dadurch gekennzeichnet, dass** die Führungseinrichtung (8) einen Eingriffsarm (15) umfasst, der zumindest einen vorstehenden Bereich (16) zum Hintergreifen eines Randes (17) einer ins Führungsprofil (6) führenden Längsöffnung (18) aufweist.

7. Scharniervorrichtung (5) nach einem der Ansprüche 1 bis 5, **dadurch gekennzeichnet, dass** die Führungseinrichtung (8) eine Festsetzeinrichtung (19) umfasst, mit der die Scharniervorrichtung (5) am Führungsprofil (6) fixierbar ist.

8. Scharniervorrichtung (5) nach einem der Ansprüche 1 bis 7, **dadurch gekennzeichnet, dass** das Lagerteil (7) am freien Ende eines relativ zur Längsachse der Scharniervorrichtung (5) seitlich vorstehenden Trägers (20) ausgebildet ist, wobei der Träger (20) vorzugsweise soweit vorsteht, dass das am Lagerteil (7) gelagerte Ladenelement (3) in einer Lage parallel zum Führungsprofil (6) in einem Abstandsbereich zwischen dem Führungsprofil (6) und dem Lagerteil (7) Platz findet.

9. Scharniervorrichtung (5) nach Anspruch 8, **dadurch gekennzeichnet, dass** das Lagerteil (7) als durch den Träger (20) führende Öffnung ausgebildet ist und einen Achsbolzen (9) eines Beschlags für die Schwenklagerung eines Ladenelementes (3) oder zweier Ladenelemente (3) aufnehmbar macht.

10. Faltschiebeladen (1) mit mindestens zwei benachbarten Scharniervorrichtungen (5) nach einem der Ansprüche 1 bis 9.

11. Faltschiebeladen (1) nach Anspruch 10, **dadurch gekennzeichnet, dass** der Faltschiebeladen (1) eine Scharniervorrichtung (5) nach Anspruch 6 und ein Führungsprofil (6) umfasst, wobei das Führungsprofil (6) bei zumindest einem Rand (17) der ins Führungsprofil (6) führenden Längsöffnung (18) zum Hintergreifen durch den Eingriffsarm (15) der Scharniervorrichtung (5) ausgebildet ist.

## Claims

1. A hinge device (5) having a bearing part (7) for a pivot mounting of one shutter element (3) or two shutter elements (3) of a sliding bi-fold shutter (1), wherein the hinge device (5) extends along a longitudinal axis, has at least one holding element (11) of a holding apparatus which can be latched in a spring-like manner in the direction of the longitudinal axis, wherein the holding apparatus makes it possible to hold adjacent hinge devices (5) of the sliding bi-fold shutter (1) in reciprocal contact, and comprises a guide apparatus (8) which can be inserted into a guide profile (6) of the sliding bi-fold shutter (1) so that the longitudinal axis of the hinge device (5) is aligned parallel to a guide axis of the guide profile (6), wherein the hinge device (5) has at least one male or one female coupling element (12, 13) of a plug-in device which can be mated in the direction of the longitudinal axis, wherein the male and the female coupling element (12, 13) of the plug-in device are adapted to one another so that the mated coupling elements (12, 13) of brought-together hinge devices (5) fix the longitudinal axes of the hinge devices (5) in parallel alignment and prevent relative movements transversely to the longitudinal axes between the hinge devices (5), **characterized in that** at least in the case of a first side face of the hinge device (5) running transversely to the longitudinal axis, the male or female coupling element (12, 13) and the at least one holding element (11) are arranged offset from one another transversely to the longitudinal axis.

2. The hinge device (5) according to Claim 1, **characterized in that** the male coupling element (12) comprises a pin and the female coupling element (13) comprises a bore, wherein the cross-section of the pin corresponds to the cross-section of the bore.

3. The hinge device (5) according to any one of Claims 1 or 2, **characterized in that** the hinge device (5) comprises both a male and a female coupling element (12, 13), wherein these two coupling elements (12, 13) are arranged at ends of the hinge device (5), which face away from one another, in the direction of the longitudinal axis.

4. The hinge device (5) according to any one of Claims 1 or 2, **characterized in that** the hinge device (5) comprises only one male or only one female coupling element.

5. The hinge device (5) according to any one of Claims 1 to 4, **characterized in that** the guide apparatus (8) comprises two guide rollers (14) which are arranged offset in the direction of the longitudinal axis.

6. The hinge device (5) according to any one of Claims 1 to 5, **characterized in that** the guide apparatus (8) comprises an engagement arm (15) which has at least one protruding region (16) for engaging from behind an edge (17) of a longitudinal opening (18) leading into the guide profile (6).

7. The hinge device (5) according to any one of Claims 1 to 5, **characterized in that** the guide apparatus (8) comprises a securing apparatus (19) with which the hinge device (5) can be fixed to the guide profile (6).

8. The hinge device (5) according to any one of Claims 1 to 7, **characterized in that** the bearing part (7) is configured on the free end of a carrier (20) which protrudes laterally relative to the longitudinal axis of the hinge device (5), wherein the carrier (20) preferably protrudes so far that the shutter element (3) mounted on the bearing part (7) finds space in a position parallel to the guide profile (6) in a distance range between the guide profile (6) and the bearing part (7).

9. The hinge device (5) according to Claim 8, **characterized in that** the bearing part (7) is configured as an opening leading through the carrier (20) and makes it possible to receive a pivot pin (9) of a fitting for the pivot mounting of one shutter element (3) or two shutter elements (3).

10. A sliding bi-fold shutter (1) having at least two adjacent hinge devices (5) according to any one of Claims 1 to 9.

11. The sliding bi-fold shutter (1) according to Claim 10, **characterized in that** the sliding bi-fold shutter (1) comprises a hinge device (5) according to Claim 6 and a guide profile (6), wherein the guide profile (6) is configured at one edge (17), at least, of the longitudinal opening (18) leading into the guide profile (6) for engaging from behind through the engagement arm (15) of the hinge device (5).

## Revendications

1. Dispositif de charnière (5) avec une partie de palier (7) pour un montage pivotant d'un élément de volet (3) ou de deux éléments de volet (3) d'un volet coulissant pliable (1), le dispositif de charnière (5) s'étendant le long d'un axe longitudinal, présentant au moins un élément de maintien (11) d'un appareil de maintien pouvant être enclenché de manière élastique dans la direction de l'axe longitudinal, l'appareil de maintien permettant de maintenir des dispositifs de charnière (5) voisins du volet coulissant pliable (1) en contact mutuel, et comprenant un appareil de guidage (8) qui peut être inséré dans un profilé de guidage (6) du volet coulissant pliable (1) de telle sorte que l'axe longitudinal du dispositif de charnière (5) soit orienté parallèlement à un axe de guidage du profilé de guidage (6), le dispositif de charnière (5) présentant au moins un élément d'accouplement mâle ou femelle (12, 13) d'un dispositif enfichable pouvant être enfiché dans la direction de l'axe longitudinal, les éléments d'accouplement mâle et femelle (12, 13) du dispositif enfichable étant adaptés l'un à l'autre de telle sorte que les éléments d'accouplement (12, 13) enfichés de dispositifs de charnière (5) assemblés fixent les axes longitudinaux des dispositifs de charnière (5) dans une orientation parallèle et empêchent ainsi des mouvements relatifs transversaux aux axes longitudinaux entre les dispositifs de charnière (5), **caractérisé en ce qu'**au moins pour une première surface latérale du dispositif de charnière (5) s'étendant transversalement à l'axe longitudinal, l'élément d'accouplement mâle ou femelle (12, 13) et l'au moins un élément de maintien (11) sont agencés de manière décalée l'un par rapport à l'autre transversalement à l'axe longitudinal.

2. Dispositif de charnière (5) selon la revendication 1, **caractérisé en ce que** l'élément d'accouplement mâle (12) comprend un boulon et l'élément d'accouplement femelle (13) comprend un alésage, la section transversale du boulon correspondant à la section transversale de l'alésage.

3. Dispositif de charnière (5) selon l'une quelconque des revendications 1 ou 2, **caractérisé en ce que** le dispositif de charnière (5) comprend à la fois un élément d'accouplement mâle et un élément d'accouplement femelle (12, 13), ces deux éléments d'accouplement (12, 13) étant agencés aux extrémités du dispositif de charnière (5) détournées l'une de l'autre dans la direction de l'axe longitudinal.

4. Dispositif de charnière (5) selon l'une quelconque des revendications 1 ou 2, **caractérisé en ce que** le dispositif de charnière (5) comprend un seul élément d'accouplement mâle ou un seul élément d'accouplement femelle.

5. Dispositif de charnière (5) selon l'une quelconque des revendications 1 à 4, **caractérisé en ce que** l'appareil de guidage (8) comprend deux galets de guidage (14) agencés en décalage dans la direction de l'axe longitudinal.

6. Dispositif de charnière (5) selon l'une quelconque des revendications 1 à 5, **caractérisé en ce que** l'appareil de guidage (8) comprend un bras d'engagement (15) qui présente au moins une zone en saillie (16) pour l'engagement derrière un bord (17) d'une ouverture longitudinale (18) menant au profilé de guidage (6).

7. Dispositif de charnière (5) selon l'une quelconque des revendications 1 à 5, **caractérisé en ce que** l'appareil de guidage (8) comprend un appareil d'immobilisation (19) avec lequel le dispositif de charnière (5) peut être fixé sur le profilé de guidage (6).

8. Dispositif de charnière (5) selon l'une quelconque des revendications 1 à 7, **caractérisé en ce que** la partie de palier (7) est réalisée à l'extrémité libre d'un support (20) faisant saillie latéralement par rapport à l'axe longitudinal du dispositif de charnière (5), le support (20) faisant de préférence saillie suffisamment pour que l'élément de volet (3) monté sur la partie de palier (7) trouve place dans une position parallèle au profilé de guidage (6) dans une zone d'espacement entre le profilé de guidage (6) et la partie de palier (7).

9. Dispositif de charnière (5) selon la revendication 8, **caractérisé en ce que** la partie de palier (7) est réalisée sous forme d'ouverture traversant le support (20) et permet de recevoir un axe boulonné (9) d'une ferrure pour le montage pivotant d'un élément de volet (3) ou de deux éléments de volet (3).

10. Volet coulissant pliable (1) avec au moins deux dispositifs de charnière (5) voisins selon l'une quelconque des revendications 1 à 9.

11. Volet coulissant pliable (1) selon la revendication 10, **caractérisé en ce que** le volet coulissant pliable (1) comprend un dispositif de charnière (5) selon la revendication 6 et un profilé de guidage (6), le profilé de guidage (6) étant réalisé pour l'engagement par derrière par le bras d'engagement (15) du dispositif de charnière (5) au niveau d'au moins un bord (17) de l'ouverture longitudinale (18) menant au profilé de guidage (6).
